# EUROPÄISCHE PATENTSCHRIFT

(11) **EP 1 270 856 B1**
(45) Veröffentlichungstag und Bekanntmachung des Hinweises auf die Patenterteilung: **16.05.2007**
(21) Anmeldenummer: 02013250.2
(22) Anmeldetag: 17.06.2002
(51) Int. Cl.: E05C 9/22, E05C 9/00

(54) **Beschlag für die Verriegelung von Fenstern oder Türen**
Fitting for locking of windows or doors
Ferrure de verrouillage pour fenêtres ou portes

(30) Priorität: 20.06.2001 DE 10129629
(43) Veröffentlichungstag der Anmeldung: 02.01.2003
(73) Patentinhaber: NORSK HYDRO ASA, 0257 Oslo 2 (NO)
(72) Erfinder: Jager, Werner, 89269 Vöhringen (DE); Hirnigel, Reinhard, 89079 Ulm (DE); Klein, Jürgen, 89075 Ulm (DE)
(74) Vertreter: Dziewior, Joachim

(56) Entgegenhaltungen:
- EP-A- 1 256 680
- DE-A- 19 823 803
- DE-A- 19 829 077
- DE-A- 19 859 587
- DE-C- 4 445 793

## Beschreibung

Die Erfindung betrifft in einem Blendrahmen anordnbare Fenster- oder Türrahmen für Fenster oder Türen mit einem Beschlag für deren Verriegelung nach dem Oberbegriff der Ansprüche 1 und 2.

Derartige Fenster- und Türrahmen sind aus der Praxis in vielfältigen Ausführungsformen bekannt. Üblich sind hierbei insbesondere Beschläge mit einer Schieberstange, die in einer hinterschnittenen Nut geführt und somit nur noch eine Bewegungsmöglichkeit, nämlich in Längsrichtung besitzen. Bei derartigen Konstruktionen muß die Schieberstange entweder bei der Montage vom Ende der Nut her eingeschoben werden oder aber die Schieberstange so ausgebildet sein, daß sie nach dem Einsetzen in die Nut die Hinterschneidung hintergreift. Die letztgenannte Möglichkeit ist beispielsweise in der DE 199 34 842 beschrieben.

Das Einführen der Schieberstange vom Ende der Nut her ist mit zusätzlichem Arbeitsaufwand verbunden; die zweitgenannte Möglichkeit erfordert dagegen einen höheren konstruktiven Aufwand an der Schieberstange.

Ein Fenster- oder Türrahmen nach dem Oberbegriff des Anspruchs 1 und 2 wird in DE-4445793 beschrieben.

Der Erfindung liegt die Aufgabe zugrunde, Fenster- oder Türrahmen für Fenster oder Türen, mit einem Beschlag für deren Verriegelung der eingangs genannten Art so auszubilden, daß einerseits der Montageaufwand gering gehalten wird, andererseits auch der konstruktive Aufbau möglichst einfach gestaltet ist.

Diese Aufgabe wird nach der Erfindung durch die Kennzeichnenden Merkmale der Ansprüche 1 und 2 gelöst.

Der durch die Erfindung erreichte Vorteil besteht im wesentlichen darin, daß die Schieberstange einfach in die Nut eingelegt werden kann und an ihren Enden mit den jeweils anschließenden weiteren Beschlagelementen verbunden wird. Durch die gewählte Querschnittsgestalt der Schieberstange wird eine hohe Widerstandsfähigkeit gegenüber Knick-, Biege- und Torsionsbeanspruchungen erreicht, die von den außermittig angreifenden Verriegelungsbolzen auf die Schieberstange wirken. Das Ausknicken aus der Nut wird durch die hohe Knick- und Biegesteifigkeit verhindert. Momente werden wegen der hohen Torsionssteifigkeit auf das nächste Führungselement, beispielsweise auf eine Eckumlenkung, übertragen, dort abgefangen und in den Flügelrahmen eingeleitet. Daher ist es nicht erforderlich, die Schieberstange über ihre gesamte Länge mittels einer Hinterschneidung in der Nut zu halten. Darüber hinaus kann das Hohlprofil gegenüber Vollmaterial einfach gestanzt werden, um die zum Anschluß anzubringenden Ausnehmungen vorzusehen. Die Stanzungen können dazu entweder nur auf der dem Nutboden abgewandten oder bei voller Durchstanzung auf beiden Seiten vorgesehen werden.

In einer ersten Ausführungsform der Erfindung sind die Gleitflächen der Nut vom Nutboden gebildet und die Gleitflächen der Schieberstange als jeweils im Randbereich ihrer dem Nutboden zugewandten Fläche angeordneten, Gleitkufen bildenden Fußleisten ausgebildet.

Als noch günstiger hat sich jedoch eine zweite Ausführungsform herausgestellt, bei der die Nut am oberen Rand ihrer Nutwände jeweils einen Führungsfalz aufweist und die Schieberstange an ihren Seitenflächen jeweils mit einem Randvorsprung versehen ist, der auf der dem Nutboden parallelen Falzfläche des Führungsfalzes aufliegt. Diese zu den Verriegelungsbolzen hin verlagerte Führungsfläche bewirkt kleinere Stützmomente, da der Abstand zwischen dem einwirkenden Kräftepaar kleiner ist. Besonders vorteilhaft ist es hierbei weiter, wenn die die Gleitfläche bildende Falzfläche der Nut nahe der Nutöffnung angeordnet ist.

Durch diese Maßnahmen wird vor allem die Montage zusätzlich erleichtert. Da der Rahmen bei der Montage der Schieberstange in der Regel horizontal ausgerichtet auf einer Unterlage liegt, ist auch die Nutöffnung zur Horizontalen hin ausgerichtet. Dies bedeutet, daß die Schieberstange, solange sie in der Nut noch nicht befestigt ist, leicht aus der Nut wieder herauskippen kann. Die Abstützung der Schieberstange nahe der Nutöffnung gibt ihr - solange sie an ihren Endpunkten noch nicht angeschlossen ist - verstärkten Halt.

Ferner hat es sich als zweckmäßig herausgestellt, wenn die Randvorsprünge auf ihrer den Riegelbolzen zugewandten Seite keilförmig schräg sich verjüngend ausgebildet sind. Hierdurch wird insbesondere ein Freiraum für einen sich eventuell im Kantenbereich der Nut verstärkt ablagernden Lackauftrag geschaffen.

Um auch eine seitliche Führung zu gewährleisten, kann im Rahmen der Erfindung vorgesehen sein, daß der Führungsfalz von einer Randleiste gebildet ist, deren Stirnfläche ebenfalls als Gleitfläche für die Schieberstange dient.

In weiter bevorzugter Ausgestaltung der Erfindung empfiehlt es sich, daß die Riegelbolzen in Stanzlöcher der Schieberstange angeordnet sind. Insbesondere bei Ausgestaltung der Schieberstange als Hohlprofil wird hierdurch eine zweifache Lagerung der Riegelbolzen möglich.

Schließlich kann zur Vereinfachung der Montage der Schieberstange vorgesehen sein, daß die Schieberstange auf ihrer den Riegelbolzen abgewandten Seite mit leistenförmigen Gewichtselementen versehen ist. Die zusätzliche Anbringung von Gewichtselementen im Bereich des Nutbodens führen zu einer Verlagerung des Schwerpunktes, wodurch das schon angesprochene Herausfallen der Schieberstange bei der Montage noch weitgehender vermieden wird.

Im folgenden wird die Erfindung an in der Zeichnung dargestellten Ausführungsbeispielen näher erläutert; es zeigen:
- Fig. 1: eine Schieberstange nach dem Stand der Technik im Querschnitt,
- Fig. 2: die Schieberstange nach Figur 1 in perspektivischer Darstellung mit Andeutung der angreifenden Kräfte,
- Fig. 3: eine Draufsicht auf einen Rahmen mit randseitig angeordneten Schieberstangen in schematischer Darstellung,
- Fig. 4: in den Teilfiguren a und b eine Schieberstange nach der Erfindung in einfacher Ausgestaltung,
- Fig. 5: eine Schieberstange in anderer Ausgestaltung,
- Fig. 6: eine weitere Ausführungsform der Schieberstange mit zusätzlichem Gewichtselement.

Der in der Zeichnung nur teilweise bzw. schematisch dargestellte Beschlag für die Verriegelung von Fenstern oder Türen, wie sich dies aus der schematischen Darstellung aus Figur 3 ergibt, weist unter anderem eine Schieberstange 1 auf, die in einer Nut 2 am Fenster- oder Türrahmen 3 über Gleitflächen 4,5 längs verschiebbar geführt ist. Zur Betätigung der Schieberstange 1 ist ein in der Zeichnung nicht näher dargestelltes Griffteil vorgesehen. Weiter sind an der Schieberstange 1 ein oder mehrere aus der Nut 2 hervorstehende Riegelbolzen 6 angeordnet, die in üblicher Weise zum Eingriff in am Blendrahmen angeordnete Schließteile vorgesehen sind.

Bei den aus dem Stand der Technik bekannten Ausführungsformen - etwa gemäß Figur 1 - liegt die Schieberstange 1 in einer hinterschnittenen Nut 2 und kann somit ausschließlich Längsbewegungen ausführen. Dies bedeutet jedoch, daß die Schieberstange 1 stets vom Stirnende der Nut 2 her eingeführt werden muß oder aber - in in der Zeichnung nicht dargestellter Weise - so gestaltet sein muß, daß durch entsprechende verstellbare Elemente das Hintergreifen der Nut 2 erst nach der Montage der Schieberstange 1 bewirkt wird.

Gemäß der Erfindung ist die Schieberstange 1 lose in die Nut 2 eingelegt und jeweils im Bereich ihres Endes an einer Eckumlenkung, einer Verriegelung, einem Getriebe oder ähnlichem gehalten, wodurch sich die Montage wesentlich vereinfacht. Dazu ist die Schieberstange 1 endseitig mit einer Ausnehmung für ein geeignetes Verbindungsglied versehen.

Die Gleitflächen 4 der Schieberstange 1 sind dabei auf der den Riegelbolzen 6 abgewandten Seite ausgebildet. Ferner weist die Schieberstange 1 erfindungsgemäß im Querschnitt die Form eines Hohlprofiles auf. Dadurch besitzt die Schieberstange 1 eine ausreichende Steifigkeit, so daß ein Heraustreten der Schieberstange 1 aus der Nut bei entsprechendem Kraftangriff nicht zu erwarten ist.

Bei der Ausführungsform nach Figur 1 sind die Gleitflächen 5 der Nut 2 vom Nutboden gebildet, während die Gleitflächen 4 der Schieberstange 1 als jeweils im Randbereich ihrer dem Nutboden zugewandten Fläche angeordneten Fußleisten 7 ausgebildet sind, die somit Gleitkufen bilden.

Bei der Ausführungsform nach Figur 5 weist die Nut 2 dagegen am oberen Rand ihrer Nutwände jeweils einen Führungsfalz 8 auf, wobei die Schieberstange 1 an ihren Seitenflächen jeweils mit einem Randvorsprung 9 versehen ist. Dieser Randvorsprung 9 liegt auf der dem Nutboden parallelen Falzfläche des Führungsfalzes 8 auf. Die die Gleitfläche 5 der Nut 2 bildende Falzfläche ist dabei nahe der Nutöffnung angeordnet, so daß bei der Montage der Schieberstange 1, zu der der Rahmen in der Regel horizontal auf einer Ablagefläche ruht, diese möglichst weit nahe der Nutöffnung unterstützt wird und somit nicht selbsttätig aus der Nut 2 herausfallen kann.

Die Randvorsprünge 9 sind hierbei auf ihrer den Riegelbolzen 6 zugewandten Seite keilförmig schräg sich verjüngend ausgebildet, wodurch ein Freiraum geschaffen wird für im Kantenbereich der Nutöffnung möglicherweise verstärkt sich ansammelnden Lackauftrag.

Im einzelnen ist der Führungsfalz 8 von einer Randleiste 10 gebildet, deren Stirnfläche ebenfalls als Gleitfläche für die Schieberstange 1 dient.

Die Riegelbolzen 6 sind, wie sich ebenfalls aus Figur 5 ergibt, in Stanzlöcher der Schieberstange 1 angeordnet, wobei die Gestaltung zweckmäßigerweise so gewählt ist, daß entsprechender Freiraum für den Stanzgrat besteht, der sonst eine leichtgängige Verstellung der Schieberstange 1 erschweren könnte.

In der in Figur 6 dargestellten Ausgestaltung der Erfindung ist die Schieberstange 1 auf ihrer den Riegelbolzen 6 abgewandten Seite mit leistenförmigen Gewichtselementen 11 versehen, die eine weitere Verlagerung des Schwerpunktes der Schieberstange 1 zum Nutboden hin bewirkt und somit das Herausfallen der Schieberstange 1 bei ihrer Montage zusätzlich verhindert.

## Patentansprüche

1. In einem Blendrahmen.angeordneter Fenster- oder Türrahmen (3) für Fenster oder Türen, mit einem Beschlag für deren Verriegelung, der wenigstens eine Schieberstange (1) aufweist, die in einer Nut (2) über Gleitflächen (4, 5) längsverschieblich führbar und mittels eines Griffteils verstellbar ist, wobei an der Schieberstange (1) ein oder mehrere aus der Nut (2) hervorstehende Riegelbolzen (6) angeordnet sind, die zum Eingriff in am Blendrahmen angeordnete Riegelteile vorgesehen sind, ferner mit einer Eckumlenkung, einem Getriebe, einer Verriegelung oder dergleichen, **dadurch gekennzeichnet, daß** die Schieberstange (1) lose in die Nut (2) eingelegt ist und nur jeweils im Bereich ihres Endes an die Eckumlenkung, das Getriebe, die Verriegelung oder dergleichen angeschlossen ist und dazu mit jeweils wenigstens einer Ausnehmung für ein Verbindungsglied versehen ist, daß ferner die Gleitflächen (4) der Schieberstange (1) auf der den Riegelbolzen (6) abgewandten Seite ausgebildet sind und die Schieberstange (1) im Querschnitt die Form eines Hohlprofils besitzt, und daß die Gleitflächen (5) der Nut (2) vom Nutboden gebildet sind und die Gleitflächen (4) der Schieberstange (1) als jeweils im Randbereich ihrer dem Nutboden zugewandten Fläche angeordnete, Gleitkufen bildende Fußleisten (7) ausgebildet sind.

2. In einem Blendrahmen angeordneter Fenster- oder Türrahmen (3) für Fenster oder Türen, mit einem Beschlag für deren Verriegelung, der wenigstens eine Schieberstange (1) aufweist, die in einer Nut (2) über Gleitflächen (4,5) längsverschieblich führbar und mittels eines Griffteils verstellbar ist, wobei an der Schieberstange (1) ein oder mehrere aus der Nut (2) hervorstehende Riegelbolzen (6) angeordnet sind, die zum Eingriff in am Blendrahmen angeordnete Riegelteile vorgesehen sind, ferner mit einer Eckumlenkung, einem Getriebe, einer Verriegelung oder dergleichen, **dadurch gekennzeichnet, daß** die Schieberstange (1) lose in die Nut (2) eingelegt ist und nur jeweils im Bereich ihres Endes an die Eckumlenkung, das Getriebe, die Verriegelung oder dergleichen angeschlossen ist und dazu mit jeweils wenigstens einer Ausnehmung für ein Verbindungsglied versehen ist, daß ferner die Gleitflächen (4) der Schieberstange (1) auf der den Riegelbolzen (6) abgewandten Seite ausgebildet sind und die Schieberstange (1) im Querschnitt die Form eines Hohlprofils besitzt, und daß die Gleitflächen der Nut (2) von einem jeweils am oberen Rand der Nut (2) angeordneten Führungsfalz (8) gebildet sind und die Gleitflächen der Schieberstange (1) von jeweils an ihren Seitenflächen angeordneten Randvorsprüngen ausgebildet sind, die der dem Nutboden parallelen Falzfläche des Führungsfalzes (8) aufliegen.

3. Fenster- oder Türrahmen nach Anspruch 2, **dadurch gekennzeichnet, daß** die Randvorsprünge (9) auf ihrer den Riegelbolzen (6) zugewandten Seite keilförmig schräg sich verjüngend ausgebildet sind.

4. Fenster- oder Türrahmen nach einem der Ansprüche 2 bis 3, **dadurch gekennzeichnet, daß** der Führungsfalz (8) von einer Randleiste (10) gebildet ist, deren Stirnfläche ebenfalls als Gleitfläche für die Schieberstange (1) dient.

5. Fenster- oder Türrahmen nach einem der Ansprüche 1 bis 4, **dadurch gekennzeichnet, daß** die Riegelbolzen (6) in Stanzlöcher der Schieberstange (1) angeordnet sind.

6. Fenster- oder Türrahmen nach einem der Ansprüche 1 bis 5, **dadurch gekennzeichnet, daß** die Schieberstange (1) auf ihrer den Riegelbolzen (6) abgewandten Seite mit leistenförmigen Gewichtselementen (11) versehen ist.

## Claims

1. A window or door frame (3) arranged in a frame assembly, for windows or doors, comprising a fitment for locking thereof, which has at least one slider bar (1) which can be longitudinally displaceably guided in a groove (2) by way of sliding surfaces (4, 5) and is adjustable by means of a handle portion, wherein arranged on the slider bar (1) are one or more locking bolts (6) which project out of the groove (2) and which are provided for engagement into locking portions arranged on the frame assembly, further comprising a corner deflection means, a transmission, a locking means or the like, **characterised in that** the slider bar (1) is fitted loosely in the groove (2) and is connected only in the region of its respective end to the corner deflection means, the transmission, the locking means or the like and for that purpose is provided with at least one respective opening for a connecting member, that in addition the sliding surfaces (4) of the slider bar (1) are provided on the side remote from the locking bolt (6) and the slider bar (1) in cross-section is in the form of a hollow profile, and that the sliding surfaces (5) of the groove (2) are formed by the groove bottom and the sliding surfaces (4) of the slider bar (1) are in the form of base bar portions (7) which are respectively arranged in the edge region of their surface towards the groove bottom and form sliding skids.

2. A window or door frame (3) arranged in a frame assembly, for windows or doors, comprising a fitment for locking thereof, which has at least one slider bar (1) which can be longitudinally displaceably guided in a groove (2) by way of sliding surfaces (4, 5) and is adjustable by means of a handle portion, wherein arranged on the slider bar (1) are one or more locking bolts (6) which project out of the groove (2) and which are provided for engagement into locking portions arranged on the frame assembly, further comprising a corner deflection means, a transmission, a locking means or the like, **characterised in that** the slider bar (1) is fitted loosely in the groove (2) and is connected only in the region of its respective end to the corner deflection means, the transmission, the locking means or the like and for that purpose is provided with at least one respective opening for a connecting member, that in addition the sliding surfaces (4) of the slider bar (1) are provided on the side remote from the locking bolt (6) and the slider bar (1) in cross-section is in the form of a hollow profile, and that the sliding surfaces of the groove (2) are formed by a respective guide recess (8) arranged at the upper edge of the groove (2) and the sliding surfaces of the slider bar (1) are formed by respective edge projections which are arranged at the side surfaces thereof and which bear against the recess surface of the guide recess (8), which surface is parallel to the groove bottom.

3. A window or door frame according to claim 2 **characterised in that** on their side towards the locking bolts (6) the edge projections (9) are of a configuration tapering inclinedly in a wedge shape.

4. A window or door frame according to one of claims 2 and 3 **characterised in that** the guide recess (8) is formed by an edge bar portion (10) whose end face also serves as a sliding surface for the slider bar (1).

5. A window or door frame according to one of claims 1 to 4 **characterised in that** the locking bolts (6) are arranged in stamped holes in the slider bar (1).

6. A window or door frame according to one of claims 1 to 5 **characterised in that** on its side remote from the locking bolts (6) the slider bar (1) is provided with strip-shaped weight elements (11).

## Revendications

1. Châssis de fenêtres ou de portes (3) monté dans un bâti dormant, qui comporte pour le verrouillage des portes ou fenêtres, une ferrure présentant au moins une tige coulissante (1) qui peut coulisser longitudinalement par des portées de glissement (4, 5) dans une rainure (2) en étant déplacée par l'intermédiaire d'une partie de saisie, avec le long de la tige coulissante (1), un ou plusieurs boulons d'assemblage (6) qui dépassent la rainure (2) et qui sont prévus pour être engagés dans des pièces de verrouillage disposées sur le bâti dormant, ainsi qu'un coudage d'angle, un engrenage, un verrouillage ou similaire, **caractérisé en ce que** :
- la tige coulissante (1) est montée libre dans la rainure (2) en étant seulement raccordée dans la zone de chaque extrémité au coudage d'angle, à l'engrenage, au verrouillage ou similaire, et pour cela est prévu au moins un évidement pour un organe de liaison,
- les portées de glissement (4) de la tige coulissante (1) se trouvent sur la face éloignée des boulons d'assemblage (6) et la tige coulissante (1) présente en section la forme d'un profilé creux,
- les portées de glissement (5) de la rainure (2) sont constituées par le fond de cette rainure et les portées de glissement (4) de la tige coulissante (1) sont constituées par des barrettes de pied (7) formant patins de glissement, disposées dans la zone marginale de leur surface en regard du fond de la rainure.

2. Châssis de fenêtres ou de portes (3) monté dans un bâti dormant, qui comporte pour le verrouillage des portes ou fenêtres, une ferrure présentant au moins une tige coulissante (1) qui peut coulisser longitudinalement par des portées de glissement (4, 5) dans une rainure (2) en étant déplacée par l'intermédiaire d'une partie de saisie, avec le long de la tige coulissante (1), un ou plusieurs boulons d'assemblage (6) qui dépassent la rainure (2) et qui sont prévus pour être engagés dans des pièces de verrouillage disposées sur le bâti dormant, ainsi qu'un coudage d'angle, un engrenage, un verrouillage ou similaire, **caractérisé en ce que** :
- la tige coulissante (1) est montée libre dans la rainure (2) en étant seulement raccordée dans la zone de chaque extrémité au coudage d'angle, à l'engrenage, au verrouillage ou similaire, et pour cela est prévu au moins un évidement pour un organe de liaison,
- les portées de glissement (4) de la tige coulissante (1) se trouvent sur la face éloignée des boulons d'assemblage (6) et la tige coulissante (1) présente en section la forme d'un profilé creux,
- les portées de glissement (5) de la rainure (2) sont constituées chacune par une rainure de guidage disposée le long du bord supérieur de la rainure (2),
- les portées de glissement (5) de la tige coulissante sont constituées chacune d'une saillie marginale disposée sur la face latérale correspondante, et qui est en contact avec la surface de la nervure de guidage (8) parallèle au fond de la rainure.

3. Châssis de portes ou de fenêtres selon la revendication 2, **caractérisé en ce que** les saillies marginales (9), sur leurs cotés en regard des boulons d'assemblage (6) présentent la forme d'un coin se rétrécissant obliquement.

4. Châssis de portes ou de fenêtres selon la revendication 2 ou 3, **caractérisé en ce que** la nervure de guidage (8) est constituée par une barrette marginale (10) dont la face frontale sert également de portée de glissement à la tige coulissante.

5. Châssis de portes ou de fenêtres selon une des revendications 1 à 4, **caractérisé en ce que** les boulons d'assemblage (6) sont disposés dans des trous découpés dans la tige coulissante (1).

6. Châssis de portes ou de fenêtres selon une des revendications 1 à 5, **caractérisé en ce que** la tige coulissante (1) présente sur son côté éloigné des boulons d'assemblage (6) des éléments pondéraux (11) en forme de barrettes.
